# EUROPÄISCHE PATENTANMELDUNG

(11) **EP 1 209 055 A1**
(43) Veröffentlichungstag der Anmeldung: **29.05.2002**
(21) Anmeldenummer: 01204549.8
(22) Anmeldetag: 26.11.2001
(51) Int. Cl.: B61B 12/02, B61B 12/04

(54) **Gegenrolleanordnung für zugseilförderanlagen**

(30) Priorität: 27.11.2000 IT BZ000049
(71) Anmelder: High Technology Investments B.V., 2451 VW Leimuiden (NL)
(72) Erfinder: Pabst, Otto, 39037 Rio Pusteria (BZ) (IT); Mair, Andreas, 39040 Prati / Val di Vizze (BZ) (IT)
(74) Vertreter: Faraggiana, Vittorio, Dr. Ing.

(57) **Zusammenfassung**

Beschrieben wird eine Gegenrolleanordnung für Zugseilförderanlagen mit an Führungsrollen laufendem Seil.
Erfindungsgemäß umfasst sie ein federbelastetes Lager (2), eine Rolle (4), die in einer Ebene angeordnet ist, in der sich mindestens eine nahe Führungsrolle befindet, und an der zum Seil gegenüber der nahen Führungsrolle abgewandten Seite angeordnet ist, und Federmittel (5), die zwischen dem Lager (2) und der Rolle (4) in Belastungsrichtung der Rolle auf das Seil wirken.

## Beschreibung

Die vorliegende Erfindung bezieht sich auf eine Gegenrolleanordnung für Zugseilförderanlagen gemäß dem Oberbegriff des Anspruchs 1.

Bei Förderanlagen mit durch ein Seil ständig bewegtem Fahrzeug unterliegt das Seil Vibrationen und Flatterbewegungen vor allem in der Nähe von Seilumlenkrollen insbesondere in konkaven Kurven oder auch beim Anfahren der Anlage selbst. So besteht nicht nur die Gefahr von ruckartigen Bewegungen im Zug von Fahrzeugen, sondern sogar die Gefahr eines Abfallens des Seils aus den Umlenkrollen. So könnten die Fahrzeuge Verklemmungen erfahren, die auf das Verkanten der Fahrzeuge an den Schienen zurückzuführen sind. Auch ohne Abfallen des Seils führen die Vibrationen zu ruckartigen, für die Fahrgäste vor allem beim Bremsen sehr unangenehme Bewegungen der Fahrzeuge.

Die Aufgabe der vorliegenden Erfindung liegt darin, möglichst Vibrationen und Flatterbewegungen des Zugseils zu vermeiden und eine Gegenrolleanordnung vorzuschlagen, die eine sichere Führung des Seils innerhalb der Rollen, vor allem in den konkaven Kurven erlaubt.

Diese Aufgabe wird durch eine Gegenrolleanordnung für Zugseilförderanlagen mit den kennzeichnenden Merkmalen des Anspruchs 1 gelöst.

Wird in der Nähe einer Seilführungsrolle einer Zugseilförderanlage die beschriebene Gegenrolle angeordnet, so wird das Seil immer innerhalb der Rolle selbst gerichtet. Es ist klar, dass die erfindungsgemäße Gegenrolleanordnung immer in der Nähe einer Führungsrolle vorgesehen wird, an der das Seil der Gefahr eines Abfallens beispielsweise in Kurven oder in einer geneigten Stelle der Führungsrolle selbst ausgesetzt ist.

Weitere Merkmale und Einzelheiten gehen aus der folgenden Beschreibung einer bevorzugten Ausführungsform hervor, die in den Figuren der beigefügten Zeichnung hervorgehen. Es zeigen,
- Figur 1: die Gegenrolleanordnung in einer Seitenansicht, in einer zur Zugseilerstreckung einer Zugseilförderanlage senkrechten Richtung,
- Figur 2: den Schnitt längs der Schnittlinie II-II aus Figur 1, und
- Figur 3: den Schnitt längs der Schnittlinie III-III aus Figur 1.

In Figur 1 bis 3 ist mit der Bezugsziffer 1 insgesamt eine erfindungsgemäße Gegenrolleanordnung angegeben.

Die erfindungsgemäße Gegenrolleanordnung 1 umfasst einen Bock 2, einen Schwenkhebel 3, eine Rolle 4 und eine Druckfeder 5.

Der Bock 2 weist eine Grundplatte 6 auf, die auf einem festen Träger 7 aufliegt und an diesem mittels Schrauben 8 befestigt ist, die den Träger 7 durchqueren und auf der Gegenseite des Trägers 7 über Schraubenmuttern 9 unter Zwischenlage von Gegenscheiben 10 festgeschraubt ist. Der Bock 2 besteht überdies aus zwei zueinander parallelen Flanschen 11, die zwischen sich über einen Lagerbolzen 12 den Schwenkhebel 3 drehbar tragen und sich über die Platte 6 hinaus in Ansätzen 13 erstrecken, an deren geneigten Rändern eine Lochplatte 14 angeschweißt ist.

Die Druckfeder 5 ist zwischen einem Teller 15 und einem Teller 16 untergebracht, an denen sie mit ihren Enden aufliegt.

Der Teller 15 ist an der gegenüber der Auflageseite der Feder 5 abgewandten Seite an zwei zueinander parallelen Laschen 17 angeschweißt, die durch jeweilige Bolzen 18 getragen werden, die ihrerseits durch Paare von Ansätzen 19 getragen werden, die an Plättchen 20 angeschweißt sind, die zweckmäßigerweise an der Lochplatte 14 befestigt sind.

Der Teller 15 ist unter Zwischenschaltung einer geflanschten Hülse 21 durch eine Stange 22 durchdrungen, die mit seinem Gewindeendabschnitt 23 in Richtung der Bohrung der Lochplatte 14 gerichtet ist und an dem eine Schraubenmutter mit Gegenmutter 24 angeschraubt ist, die an einer Unterlegscheibe 25 zur Bildung eines Rastanschlages an der geflanschten Hülse 21 festgezogen ist.

Der Teller 16 ist hingegen an einem zweiten Gewindeendabschnitt der Stange 22 aufgeschraubt und in einer festen Position durch eine Mutter mit Gegenmutter 26 gesichert. Die Stange 22 ist mit ihrem zweiten Gewindeendabschnitt in einem Gewindesackloch 27 eines Augengliedes 28 eingeschraubt, das an einem Kugellager 29 drehbar gelagert ist, das durch einen in einer Zwischenstellung am Schwenkhebel 3 angelenkten Bolzen 30 getragen wird.

Der Schwenkhebel 3 ist durch zwei zueinander parallelen und beabstandeten Wänden 31 gebildet. Die Wände 31 tragen drehbar den Bolzen 30 und, mit Abstand vom denselben, einen Bolzen 32 an der zur Druckfeder 5 gegenüber dem Bolzen 30 abgewandten Seite. Der Bolzen 32 nimmt ein Kugellager 33 auf, das durch Ringe 34 in Position gehalten wird.

Die Rolle 3 weist zweckmäßiger Weise eine mit schwingungsdämpfendem Material 37 überzogene Kehle 36 auf.

## Patentansprüche

1. Gegenrolleanordnung für Zugseilförderanlagen mit an Führungsrollen laufendem Sei, **dadurch gekennzeichnet, dass** sie ein federbelastetes Lager (2), eine Rolle (4), die in einer Ebene angeordnet ist, in der sich nahe mindestens eine Führungsrolle an der zum Seil gegenüber der nahen Führungsrolle abgewandten Seite befindet, und Federmittel (5), die zwischen dem Lager (2) und der Rolle (4) in Belastungsrichtung der Rolle auf das Seil wirken.

2. Gegenrolleanordnung nach Anspruch 1, **dadurch gekennzeichnet, dass** das Lager an einem festen Aufbau (7) festliegenden Bock (2) und einen Schwenkhebel (3) umfasst, dessen eine Ende am Bock (2) angelenkt ist und das andere Ende frei drehbar die Rolle (4) trägt, wobei die Federmittel zwischen dem Bock und einer Zwischenstellung zwischen der Drehmitte des Hebels jener der Rolle angeordnet sind.
